# EUROPÄISCHE PATENTSCHRIFT

(11) **EP 0 281 856 B1**
(45) Veröffentlichungstag und Bekanntmachung des Hinweises auf die Patenterteilung: **18.07.1990**
(21) Anmeldenummer: 88102777.5
(22) Anmeldetag: 25.02.1988
(51) Int. Cl.: E02B 3/02

(54) **Verwendung einer Vorrichtung in einem fliessenden Gewässer mit seitlicher Abzweigung bzw. Erweiterung**
Usage of a device in flowing waters with sidelong branches or widenings
Utilisation d'un dispositif dans les eaux courantes avec un branchement ou élargissement de côté

(30) Priorität: 05.03.1987 DE 3707074
(43) Veröffentlichungstag der Anmeldung: 14.09.1988
(73) Patentinhaber: Christiansen, Hermann, Dr.-Ing., D-2110 Bucholz 5 (DE)
(72) Erfinder: Christiansen, Hermann, Dr.-Ing., D-2110 Bucholz 5 (DE)
(74) Vertreter: Hansmann, Dierk, Dipl.-Ing.

(56) Entgegenhaltungen:
- DE-C- 33 636
- FR-A- 1 215 413
- US-A- 3 667 234
- US-A- 4 498 806

## Beschreibung

Die Erfindung bezieht sich auf eine Verwendung einer Vorrichtung in einem fließenden Gewässer mit seitlicher Abzweigung bzw. Erweiterung, insbesondere in Form einer künstlichen Wasserstraße oder eines Hafenbeckens, zur Vermeidung von Strömungswalzen mit entsprechenden Schlick-/Sandablagerungen.

Seitliche Abzweigungen bzw. Erweiterungen mit den dort auftretenden Strömungswalzen gibt es an natürlichen und künstlichen Fließgewässern mit und ohne Tideeinfluß, beispielsweise in Form von Hafenbecken, Schleusenzufahrten, Kanalabzweigungen, Stromteilungen oder dergleichen.

Walzenströmungen entstehen dadurch, daß, ausgehend vom Trennpunkt an der seitlichen Abzweigung bzw. Erweiterung, vorbeiströmendes Wasser, wirbelbedingte Reibungskräfte auf den relativ in Ruhe dazu befindlichen Wasserkörper im Bereich der seitlichen Abzweigung bzw. Erweiterung überträgt und damit in Rotation versetzt. In diesen Walzen rotiert die Strömung um eine vertikale Achse. Bei fließenden Gewässern ohne Tidewirkung strömt die gesamte, vom Fluß in die Walze eingebrachte Wassermenge auch wieder in den Fluß zurück. Bei tidebeeinflußten Gewässern strömt während der Flutphase ein Teil der vom Fluß am äußeren Rand der Walze eingebrachten Wassermenge zur Füllung des Tidevolumens in die seitliche Abzweigung bzw. Erweiterung ein, während ein anderer Teil wieder in den Fluß zurückströmt.

Bei Ebbe treten in der Regel keine Walzen auf, weil ihre Entstehung durch das aus der seitlichen Abzweigung bzw. Erweiterung in den Fluß zurückströmende Wasser unterdrückt wird.

Durch die Walzenströmung wird im Bereich der darunter befindlichen Sohle ein Effekt hervorgerufen, der als sog. "Teetasseneffekt" bekannt ist: Im Sohlbereich unter der rotierenden Walze wird durch Reibungskräfte ein Druckgradient erzeugt, der auf die Drehachse der Walze gerichtet ist. Diesem Druckgradienten unterliegen die sohlnahe Wasserströmung und damit die dort in hoher Konzentration mittransportierten Schlick- /Sandmengen. Sie werden spiralförmig zum Walzenkern geführt und lagern sich dort ab.

In Tidehäfen werden neben diesem Effekt auch noch vom äußeren Teilrand der Walze her, wo die Strömungsgeschwindigkeiten am größten sind, Schlick und Sand mit hoher Transportkapazität in die hinteren Bereiche des Hafenbeckens eingeführt, wo sie sich etwa im Kern von Sekundärwalzen oder anderen Bereichen ablagern.

In manchen Hafen- und Schleuseneinfahrten kann es infolge von Walzenströmungen auch zu Problemen für Schiffe kommen, ihre Lenkmanöver bei der zwangsläufig gering Fahrtgeschwindigkeit kontrolliert auszuführen.

Die absolute Menge der walzenbedingten Schlick-/Sandablagerungen ist abhängig von dem über die Walze ausgetauschten Waservolumen und der Konzentration der darüber eingebrachten und je nach Intensität des "Teetasseneffektes" letztlich zur Ablagerung gezwungenen Schlick-/Sandanteile.

Die relative Menge walzenbedingter Ablagerungen innerhalb von Hafenbecken, ist abhängig davon, ob sie an Fließgewässern mit oder ohne Tideeinfluß liegen:
- In Hafenbecken an Fließgewässern ohne Tide sind es 100 %, da hier ausschließlich der Walzeneffekt wirkt.
- In Hafenbecken an Tidefiüssen oberhalb der Salzwasserzone wirkt neben den Walzen- auch noch der Tidefülleffekt. Bei kurzen Hafenbecken mit geringem Tidefüllvolumen, in denen die Walze nahezu das gesamte Hafenbecken ausfüllt, liegt der walzenbedingte Ablagerungsanteil noch nahe bei 100 %. Bei längern, größeren Hafenbecken liegt er - abhängig vom Tidefüllvolumen - etwa zwischen 30% und 80%. Dieser Anteil ist u.a. eine Maßzahl dafür, wie groß die über die Walze ausgetauschte Wassermenge in Relation zum Tidefüllvolumen des Hafenbeckens ist. Aus einem Beispiel eines Hafenbeckens in Hamburg von 3 km Länge und einem Tidefüllvolumen von rd. 3,5 Mio. m³, sind folgende Zahlen bekannt. Die mittleren jährlichen Gesamtablagerungen betragen rd. 300.000 m³, wovon 2/3, also 200.000 m3 , walzenbedingt im Nahbereich der Einfahrt sedimentieren.
- An Tideflüssen im Brackwasserbereich treten neben den vorgenannten Effekten noch sog. Dichteströmungen auf. Sie entstehen beim Zusammentreffen von Salz- und Süßwasser und bewirken bei Flut eine an der Gewässersohle in die Hafenbecken gerichtete Strömung, über die Schlick und Sand mit eingetragen werden kann. Je nach Intensität der Dichteströmung geht damit der relative Anteil der allein walzenbedingten Ablagerungen auf Werte zurück, die unter den vorgenannten 30% bis 80% liegen. Da die Häfen im Brackwasserbereich jedoch erfahrungsgemäß die absolut höchsten Ablagerungen aufweisen, ist der mögliche Einspareffekt durch Abbau des walzenbedingten Anteils nach wie vor von großer Bedeutung.

Gemäß der DE-C 33 636 ist es zwar bekannt geworden, eine Auflandung zu erreichen und damit eine Flußkorrektur, d.h. eine Vertiefung im gewünschten Bereich, zu erzeugen. Dieses ist aber nicht geeignet, die vorgenannten Probleme zu lösen, da es sich bei der vorgeschlagenen Anordnung um eine strömungsdämpfende Anordnung hintereinander aufgestellter schwimmender Faschinen handelt.

Aus der US-A- 3 667 234 ist es bekannt, eine Umlenktrennwand anzuordnen, die mit der Uferbegrenzung einen Kanal ausbildet. Hierbei soll durch die Umlenkung das Eindringen von salzigem Wasser in das Meer mündender Ströme durch die Ausbildung eines Gegenstroms verhindert werden. Es ist aber nicht vorgesehen, hiermit Strömungswalzen zu verhindern und dem Absetzen von Ablagerungen zuvorzukommen.

Ferner ist aus der FR-A 1 215 413 eine Anordnung bekannt, um durch Anordnungen auf der Gewässersohle Strömungswalzen zu erzeugen und das Absetzen von Ablagerungen zu begünstigen.

Aufgabe der Erfindung ist es, den Aufbau von Strömungswalzen mit einfachen Maßnahmen ohne Fremdenergiezufuhr zu unterbinden und damit auch günstige Manövrierverhältnisse für Schiffe in diesem Bereich unter Aufrechterhaltung einer ausreichend breiten schiffbaren Einfahrt zu ermöglichen.

Die Lösung dieser Aufgabe erfolgt erfindungsgemäß durch den Verwendungsanspruch 1.

Der Vorteil dieser Ausbildung besteht darin, daß sich der durch den Kanal umgelenkte Teilstrom als relativ langsam strömender Trennstrom zwischen Fließgewässer und seitlicher Abzweigung bzw. Erweiterung bewegt und sowohl die Entstehung großräumiger Walzen als auch den durch sie sonst verursachten Wasseraustausch verhindert.

Grundsätzlich muß der über den Kanal zwangsgelenkte Teilstrom derartig veränderte Wasserstands- und Strömungsverhältnisse in der seitlichen Abzweigung bzw. Erweiterung erzeugen, daß sich keine großräumig rotierende Walze mehr entwickelt.

Um eine zusätzliche Wirbelbildung im gebildeten Kanalbereich zu vermeiden, wird vorgeschlagen, daß der Beginn der Abzweigung bzw. Erweiterung als strömungsgünstiger Führungsbereich ausgebildet ist.

Alternativ ist mit einer günstigen Ausgestaltung vorgesehen, daß am Beginn der Abzweigung bzw. Erweiterung die Uferbegrenzung unterstrom als strömungsgünstiger Führungsbereich mit einem Absatz als vorstehende Rollanlage für Schiffe ausgebildet ist.

Als weitere Ausführungsform wird vorgeschlagen, daß die Umlenk-Trennwand durch mehrere im Abstand sich überlappende einzelne Umlenk-Trennwände gebildet ist, die in Strömungsrichtung nach außen gerichtete Durchtritte aufweisen. Hierdurch ist es auch möglich, den Aufbau von kleineren Teilströmungswalzen hinter der Wand zu unterbinden.

In weiterer Verbesserung ist zur Vermeidung von Teilstromwalzen vorgesehen, daß die Umlenk- trennwand Öffnungen als Fenster aufweist, durch die Teilströme aus dem Kanal nach außen austreten.

Zur Umleitung für mit der Strömung zugeführte Geschiebe und Schwebstoffe,. die in Sohlnähe mit der höchsten Konzentration transportiert werden, wird vorgeschlagen, daß die Eintrittsöffnung des Kanals eine schräg zur Strömungsrichtung angeordnete Führungswand niedriger Bauhöhe, wie eine Sohlschwelle aufweist, die einen Abweiser für in Sohlnähe mitgeführte Schwebstoffe und für Geschiebe bildet.

Eine einfache Anordnung besteht darin, daß die Umlenk-Trennwand ausgehend von der Gewässersohle über den ganzen Bereich des Wasserstandes bis zum freien Wasserspiegel angeordnet ist.

Eine weitere Ausführungsform wird erfindungsgemäß dadurch geschaffen, daß die Umlenk-Trennwand nur im oberen Teilbereich des Wasserstandes angeordnet ist.

Alternativ wird vorgeschlagen, daß die Umlenk- Trennwand ausgehend von der Gewässersohle nur im unteren Teilbereich des Wasserstandes angeordnet ist.

Um eine Ausnutzung der Uferzone herbeizuführen, wird vorgeschlagen, daß der Kanal nach oben als geschlossener Kanal abgedeckt ist.

Eine günstige Ausführungsform besteht darin, daß der gebildete Kanal durch ein Rohr gebildet ist.

Eine Ausführungsform der Erfindung wird dadurch geschaffen, daß die Umlenk-Trennwand über eine schwimmende Anordnung gehalten ist.

Vorteilhafte Verhältnisse bei der Bemessung des gebildeten Kanals ergeben sich erfindungsgemäß dadurch, daß die gebildete Kanal-Querschnittsfläche etwa im Bereich von 5 bis 15 % der Eintritts-Querschnittsfläche der Abzweigung bzw. Erweiterung bemessen ist.

In der Zeichnung sind Ausführungsbeispiele der Erfindung schematisch dargestellt. Es zeigen:
Fig. 1 eine Prinzipdarstellung einer eingesetzten Vorrichtung,
Fig. 2 eine Ausführungsform mit einem zusätzlichen strömungsgünstigen Führungsbereich als Uferbegrenzung in Form einer Rollanlage für Schiffe,
Fig. 3 eine Ausführungsform mit zwei sich überlappenden Umlenk-Trennwänden,
Fig. 4 eine Ausführungsform mit niedriger Sohlschwelle vor dem Eintrittsbereich,
Fig. 5 eine Schnittdarstellung gemäß Linie V-V der Fig..4,
Fig. 6 eine Seitenansicht einer Umlenk-Trennwand mit Durchtrittsöffnungen,
Fig. 7 einen abgedeckten Umlenkkanal als Schnittdarstellung gemäß Line VII-VII der Fig. 8 im vergrößerten Maßstab,
Fig. 8 einen abgedeckten Umlenkkanal in der Draufsicht,
Fig. 9 einen Umlenkkanal in Form eines aufgeständerten Rohres als Schnittdarstellung gemäß Linie X-X der Fig. 10 in vergrößertem Maßstab,
Fig. 10 einen Umlenkkanal als Rohr in der Draufsicht.

Bei der dargestellten Anordnung gemäß Fig. 1 ist ein Fluß 1 gezeigt, der eine Strömung gemäß den Pfeilen 2 aufweist. Von diesem Fluß 1 zweigt ein Hafenbecken 3 ab. Im Bereich des Trennpunktes 15 bzw. des Beginns des abgezweigten Hafenbeckens 3 ist eine Umlenk-Trennwand 4 zur Bildung eines Kanals 5 mit der Uferbegrenzung 6 angeordnet. In diesem Fall ist die Uferbegrenzung 6 im Trennpunkt 15 als strömungsgünstiger Bereich 7 ausgebildet.

Die Umlenk-Trennwand 4 wird beispielsweise durch Spundwände gebildet und der dadurch mit der Uferbegrenzung 6 ausgebildete Kanal 5 besitzt eine Eintrittsöffnung 10 im Flußbereich 1 und eine Austrittsöffnung 11 im Abzweigbereich 3. Durch diese Anordnung wird eine kanalisierte Wassermenge 2' als Teilstrom dem Bereich des Hafenbeckens 3 zugeführt, die gegen eine sich sonst ausbildende Rückströmung 12' einer Strömungswalze 12 gerichtet ist, wobei der Aufbau der Strömungswalze 12 in der Entstehung unterbunden wird. Damit werden auch die nachteiligen Folgen einer Strömungswaize 12 verhindert. Der abgezweigte Teilstrom 2' bildet somit einen entsprechenden Störstrom.

Gemäß Fig. 2 ist eine Ausführungsform dargestellt, bei der die Uferbegrenzung 6 im Trennpunkt 15 strömungsgünstig dadurch ausgebildet wird, daß in Verlängerung eine Wand 7 errichtet wird, die mit der Umlenk-Trennwand 4 im Abzweigbereich 3 den Umlenkkanal 5 bildet. Durch die zusätzliche Anordnung einer Wand 8 wird damit eine Fläche geschaffen, die als vorstehende Rollanlage für Schiffe 9 nutzbar ist.

Gemäß Fig. 3 ist eine weitere Ausführungsform aus zwei sich im Abstand überlappende Umlenk-Trennwände 4' und 4" dargestellt. Die Überlappung erfolgt dabei derart, daß sich in Strömungsrichtung ein nach außen gerichteter Durchtritt 13 ergibt. Hierdurch ist es möglich, auch sich bildende Teilwalzen im Grenzbereich zwischen Fluß 1 und Hafenbecken 3 im Aufbau zu verhindern. Ein vergleichbarer Effekt wird auch durch die Ausführung gemäß Fig. 6 mit Öffnungen 16',16",16' erreicht.

Um den Eintrieb des im Randströmbereich der Uferbegrenzung 6 befindlichen Geschiebe- und Schwebstoffmaterials zu verhindern, ist eine Sohlschwelle 14 niedriger Bauhöhe angeordnet, die in Form eines hydraulisch günstig geformten Abweisers gemäß Fig. 4 verläuft. Hierdurch kann auf einfache Weise ein Materialabweisungseffekt erzielt werden.

Selbstverständlich ist es gegebenenfalls auch möglich, die Umlenk-Trennwand 4 nur über Teilbereiche des Wasserstandes zu führen, um die gewünschten Effekte zur Verhinderung von Strömungswalzen zu erhalten.

Aus konstruktiven oder hafenbetrieblichen Gründen kann es erforderlich sein, den Umlenkkanal 5 rundum geschlossen zu errichten. Ausführungsformen derartiger Umlenkanäle 5',5" sind gemäß Fig. 7 bis 10 dargestellt, wobei diese aus einem abgedeckten Kanal 5' oder einem Rohr 5" gebildet sind.

Auch ist es möglich, einen Störstrom durch etwa parallel verlaufende Umlenk-Trennwände 4 unter Bildung eines Kanals zu erzeugen und die Anordnung im Abstand vom Uferbereich anzuordnen. Hierdurch ist es möglich, unter Berücksichtigung örtlicher Gegebenheiten weiter vom Uferbereich 6 entfernte Teilströme 2' mit dem Kanal abzuschöpfen und in den Bereich der Abzweigung 3 zu lenken.

Nach dem Prinzip dieser Ausbildungen muß grundsätzlich der über den Kanal zwangsgelenkte Teilstrom derartig veränderte Wasserstands- und Strömungsverhältnisse in der seitlichen Abzweigung bzw. Erweiterung erzeugen, daß sich keine großräumig rotierende Walze mehr entwickelt. Das ist in der Regel der Fall, wenn der Kanalquerschnitt von der Größenordnung her etwa im Bereich von 10 % der Eintritts-Querschnittsfläche der Abzweigung bzw. Erweiterung bemessen ist. Für tidebeeinflußte Gewässer werden optimale Bedingungen dann erreicht, wenn der Kanalquerschnitt so bemessen ist, daß die umgelenkte Wassermenge dem Tidevolumen der seitlichen Abzweigung bzw. Erweiterung entspricht. Daraus ergibt sich folgende Formel:

### Darin bedeuten:

F_{UK} Fläche des Umlenkkanal-Querschnitts (m²)
F_{A} = Fläche der seitlichen Abzweigung bzw. Erweiterung (m2)
Thb = Tidehub (m)
νuk = über den Querschnitt und die Flutdauer gemittelte Strömungsgeschwindigkeit im Umlenkkanal (m/s)
D_{f}i = Flutstromdauer (s)

Eine derart bemessene durch den Kanalquerschnitt eingetragen Wassermenge erfüllt die Funktionen von Hafenbeckenfüllung bei gleichzeitiger Verhinderung von Wasseraustauschvorgängen durch Walzen im direkten Kontaktbereich mit dem Fließgewässer. Die sonst durch diese Austausch-und Strömungsvorgänge verursachten Schlick-und Sandablagerungen können damit verhindert werden. Gleichzeitig werden die Strömungsverhältnisse zur Ausübung sicherer Schiffsmanöver derart verbessert, daß die durch die Vorrichtung entstehende Minderbreite in der Einfahrt mehr als kompensiert wird.

Um günstige Strömungsbedingungen im gebildeten Kanalbereich zu erzielen, kann gegebenenfalls das Ufer am Beginn der Abzweigung durch konstruktive Veränderungen (Fig. 1,3,4) oder ergänzende Führungswände (Fig. 2) hydraulisch optimal ausgeformt werden. Darüber hinaus bleiben damit maximal mögliche Einfahrtsbreiten in die seitliche Abzweigung bzw. Erweiterung erhalten. Weiterhin kann es gegebenenfalls von Nutzen sein, die durch ergänzende Führungswände sich anbietenden ufernahen Flächen zu Rollanlagen für Schiffe auszubauen.

## Patentansprüche

1. Verwendung einer Vorrichtung in einem fließenden Gewässer mit seitlicher Abzweigung bzw. Erweiterung (3), insbesondere in Form einer künstlichen Wasserstraße oder eines Hafenbeckens, zur Vermeidung von Strömungswalzen mit entsprechenden Schlick-/Sandablagerungen, wobei im Bereich des Beginns (15) der Abzweigung bzw. Erweiterung (3) über mindestens eine im Abstand von der Uferbegrenzung (6) angeordnete Umlenk-Trennwand (4) ein Kanal (5) ausgebildet ist, dessen Querschnittsfläche nur einen kleinen Teil der Eintrittsquerschnittsfläche der Abzweigung bzw. Erweiterung (3) beträgt und dessen Eintrittsöffnung (10) im Flußbereich (1) im Bereich des Beginns (15) und dessen Austrittsöffnung (11) im Bereich der Abzweigung bzw. Erweiterung (3) liegt, wobei die durch den Kanal (5) strömende Wassermenge als Störstrom in den Bereich der seitlichen Abzweigung bzw. Erweiterung (3) zur Einwirkung auf die gegenströmende Walzenhälfte (12') einer sich sonst ausbildenden Strömungswalze (12) gerichtet ist.

2. Verwendung einer Vorrichtung nach Anspruch 1, dadurch gekennzeichnet, daß der Beginn (15) der Abzweigung bzw. Erweiterung (3) als strömungsgünstiger Führungsbereich (7) ausgebildet ist.

3. Verwendung einer Vorrichtung nach Anspruch 1, dadurch gekennzeichnet, daß am Beginn (15) der Abzweigung bzw. Erweiterung (3) die Uferbegrenzung (6) unterstrom als strömungsgünstiger Führungsbereich (7) mit einem Absatz (8) als vorstehende Rollanlage für Schiffe (9) ausgebildet ist.

4. Verwendung einer Vorrichtung nach einem der Ansprüche 1 bis 3, dadurch gekennzeichnet, daß die Umlenk-Trennwand (4) durch mehrere im Abstand sich überlappende einzelne Umlenk-Trennwände (4', 4") gebildet ist, die in Strömungsrichtung nach außen gerichtete Durchtritte (13) aufweisen.

5. Verwendung einer Vorrichtung nach einem der Ansprüche 1 bis 3, dadurch gekennzeichnet, daß die Umlenktrennwand (4) Öffnungen (16', 16", 16"') als Fenster aufweist, durch die Teilströme (13') aus dem Kanal (5) nach außen austreten.

6. Verwendung einer Vorrichtung nach einem der Ansprüche 1 bis 5, dadurch gekennzeichnet, daß die Eintrittsöffnung (10) des Kanals (5) eine schräg zur Strömungsrichtung angeordnete Führungswand niedriger Bauhöhe, wie eine Sohlschwelle (14), aufweist, die einen Abweiser für in Sohlnähe mitgeführte Schwebstoffe und für Geschiebe bildet.

7. Verwendung einer Vorrichtung nach einem der Ansprüche 1 bis 6, dadurch gekennzeichnet, daß die Umlenk-Trennwand (4) ausgehend von der Gewässersohle über den ganzen Bereich des Wasserstandes bis zum freien Wasserspiegel angeordnet ist.

8. Verwendung einer Vorrichtung nach einem der Ansprüche 1 bis 6, dadurch gekennzeichnet, daß die Umlenk-Trennwand (4) nur im oberen Teilbereich des Wasserstandes angeordnet ist.

9. Verwendung einer Vorrichtung nach einem der Ansprüche 1 bis 6, dadurch gekennzeichnet, daß die Umlenk-Trennwand (4) ausgehend von der Gewässersohle nur im unteren Teilbereich des Wasserstandes angeordnet ist.

10. Verwendung einer Vorrichtung nach einem der Ansprüche 1 bis 6, dadurch gekennzeichnet, daß der Kanal (5) nach oben als geschlossener Kanal (5') abgedeckt ist.

11. Verwendung einer Vorrichtung nach einem der Ansprüche 1 bis 6, dadurch gekennzeichnet, daß der gebildete Kanal (5) durch ein Rohr (5") gebildet ist.

12. Verwendung einer Vorrichtung nach einem der Ansprüche 1 bis 9, dadurch gekennzeichnet, daß die Umlenk-Trennwand (4) über eine schwimmende Anordnung gehalten ist.

13. Verwendung einer Vorrichtung nach einem der Ansprüche 1 bis 12, dadurch gekennzeichnet, daß die gebildete Kanal-Querschnittsfläche etwa im Bereich von 5 bis 15% der Eintritts-Querschnittsfläche der Abzweigung bzw. Erweiterung (3) bemessen ist.

## Claims

1. Use of an arrangement in a flowing water- course with a lateral branch or widening (3), particularly in the form of an artificial waterway or a basin, for avoiding vortices with corresponding deposits of silt and sand, a channel (5) being formed in the region of the start (15) of the branch or widening (3) by at least one guide partition (4) disposed at a distance from the shore boundary (6), the cross-sectional area of which channel amounts to only a small portion of the entry cross-sectional area of the branch or widening (3) and the entry opening (10) of . which channel is located in the region of flow (1) in the region of the start (15) and the exit opening (11) of which channel is located in the region of the branch or widening (3), wherein the quantity of water flowing through the channel (5) is directed as a disturbance flow into the region of the lateral branch or widening (3) to act upon the counter-flowing half (12') of a vortex (12) otherwise forming.

2. Use of an arrangement as claimed in claim 1, characterised in that the start (15) of the branch or widening (3) is in the form of a guide region (7) advantageous to flow.

3. Use of an arrangement as claimed in claim 1, characterised in that, at the start (15) of the branch or widening (3), the shore boundary (6) is formed downstream as a guide region (7) advantageous to flow with an extension (8) serving as a projecting roll installation for ships (9).

4. Use of an arrangement as claimed in one of the claims 1 to 3, characterised in that the guide partition (4) is formed by a plurality of individual, spaced and overlapping guide partitions (4', 4") which have passages (13) directed outwardly in the direction of flow.

5. Use of an arrangement as claimed in one of the claims 1 to 3, characterised in that the guide partition (4) has openings (16', 16", 16"') serving as windows through which component flows (13') exit outwardly from the channel (5).

6. Use of an arrangement as claimed in one of the claims 1 to 5, characterised in that the entry opening (10) of the channel (5) has a guide wall of low overall height, like a bottom barrier (14), which is disposed obliquely to the direction of flow and which forms a deflector for suspended matter entrained in the vicinity of the bottom and for sedimentary material.

7. Use of an arrangement as claimed in one of the claims 1 to 6, characterised in that, commencing from the bottom of the waterway, the guide partition (4) is disposed over the entire region of the water level up to the free surface of the water.

8. Use of an arrangement as claimed in one of the claims 1 to 6, characterised in that the guide partition (4) is disposed only in the upper partial region of the water level.

9. Use of an arrangement as claimed in one of the claims 1 to 6, characterised in that, commencing from the bottom of the waterway, the guide partition (4) is disposed only in the lower partial region of the water level.

10. Use of an arrangement as claimed in one of the claims 1 to 6, characterised in that the channel (5) is covered upwardly as a closed channel (5').

11. Use of an arrangement as claimed in one of the claims 1 to 6, characterised in that the channel (5) formed is formed by a pipe (5").

12. Use of an arrangement as claimed in one of the claims 1 to 9, characterised in that the guide partition (4) is held by way of a floating arrangement.

13. Use of an arrangement as claimed in one of the claims 1 to 12, characterised in that the cross-sectional area of the channel formed is dimensioned approximately in the range of from 5 to 15% of the entry cross-sectional area of the branch or widening (3).

## Revendications

1. Utilisation d'un dispositif dans les eaux courantes avec un branchement ou élargissement de côté (3), en particulier sous la forme d'une voie navigable ou d'un bassin artificiel, pour éviter des remous ou tourbillonnements du courant accompagnés de dépôts de vase et de sable, dispositif dans le cas duquel, dans la zone du départ (15) du branchement ou élargissement (3), par au moins un mur séparateur de déviation (4) prévu à distance de la limite (6) de la rive, il est formé un canal (5) dont la surface de la section transversale ne représente qu'une faible partie de la surface de la section transversale d'entrée du branchement ou élargissement (3) et dont l'ouverture d'entrée (10), dans la zone du flux ou courant, se trouve dans la zone du départ (15), tandis que son ouverture de sortie (11) se trouve dans la zone du branchement ou élargissement (3), la quantité d'eau qui s'écoule dans le canal (5) étant dirigée, en tant que courant perturbateur, dans la zone du branchement ou élargissement de côté (3) pour agir sur la moitié a contre-courant (12') d'un remous ou tourbillonnement (12) qui, autrement, serait produit.

2. Utilisation d'un dispositif suivant la revendication 1, caractérisée en ce que le départ (15) du branchement ou élargissement (3) se présente de telle sorte qu'il forme une partie de guidage (7) favorable à l'écoulement.

3. Utilisation d'un dispositif suivant la revendication 1, caractérisée en ce qu'au départ (15) du branchement ou élargissement (3), la limite (6) de la rive présente, en aval, en tant que partie de guidage (7) favorable à l'écoulement, un degré (8) destiné à former une surface de roulement en saillie pour les navires (9).

4. Utilisation d'un dispositif suivant l'une quelconque des revendications 1 à 3, caractérisée en ce que le mur séparateur de déviation (4) est formé par plusieurs murs séparateurs de déviation distincts (4', 4") se chevauchant à distance l'un de l'autre, murs séparateurs de déviation (4', 4") qui forment des passages (13) dirigés vers l'extérieur dans le sens du courant.

5.- Utilisation d'un dispositif suivant l'une quelconque des revendications 1 à 3, caratérisée en ce que le mur séparateur de déviation (4) présente des ouvertures (16', 16", 16"') comparables à des fenêtres, par lesquelles des courants partiels (13') sont dirigés vers l'extérieur, en dehors du canal (5).

6. Utilisation d'un dispositif suivant l'une quelconque des revendications 1 à 5, caractérisée en ce que l'ouverture d'entrée (10) du canal (5) présente une cloison de guidage de faible hauteur de construction, prévue en oblique par rapport au sens du courant, sous la forme d'un passage de fond (14), qui forme un débordoir pour les matières en suspension entraînées au voisinage du fond et pour les sédiments et les matières caillouteuses.

7. Utilisation d'un dispositif suivant l'une quelconque des revendications 1 à 6, caractérisée en ce que le mur tubulaire de déviation (4) est prévu, à partir du fond des eaux, sur la totalité de la hauteur d'eau, jusqu'au niveau libre de l'eau.

8. Utilisation d'un dispositif suivant l'une quelconque des revendications 1 à 6, caractérisée en ce que le mur séparateur de déviation (4) n'est prévu que dans la zone partielle supérieure de la hauteur d'eau.

9. Utilisation d'un dispositif suivant l'une quelconque des revendications 1 à 6, caractérisée en ce que le mur séparateur de déviation (4) n'est prévu, à partir du fond des eaux, que dans la zone partielle inférieure de la hauteur d'eau.

10. Utilisation d'un dispositif suivant l'une quelconque des revendications 1 à 6, caractérisée en ce que le canal (5) est couvert vers le haut de façon à former un canal fermé (5').

11. Utilisation d'un dispositif suivant l'une quelconque des revendications 1 à 6, caractérisée en ce que le canal formé (5) se présente sous la forme d'une canalisation tubulaire (5").

12. Utilisation d'un dispositif suivant l'une quelconque des revendications 1 à 9, caractérisée en ce que le mur séparateur de déviation (4) est maintenu par un dispositif flottant.

13. Utilisation d'un dispositif suivant l'une quelconque des revendications 1 à 12, caractérisée en ce que la surface de la section transversale du canal formé est d'une dimension qui est de l'ordre de 5 à 15% de la surface de la section transversale de l'entrée du branchement ou élargissement (3).
